# EUROPÄISCHE PATENTSCHRIFT

(11) **EP 1 382 808 B1**
(45) Veröffentlichungstag und Bekanntmachung des Hinweises auf die Patenterteilung: **27.08.2008**
(21) Anmeldenummer: 03008240.8
(22) Anmeldetag: 09.04.2003
(51) Int. Cl.: F01M 11/04

(54) **Einfülleinrichtung, insbesondere Öleinfülleinrichtung an einer Brennkraftmaschine**
Filler tube assembly particularly for engine oil tank
Dispositif de remplissage en particulier pour carter d'huile de moteur à combustion

(30) Priorität: 17.07.2002 DE 10232309
(43) Veröffentlichungstag der Anmeldung: 21.01.2004
(73) Patentinhaber: Dr. Ing. h.c. F. Porsche Aktiengesellschaft, 70435 Stuttgart (DE)
(72) Erfinder: Albrecht, Gerhard, 71665 Vaihingen (DE)

(56) Entgegenhaltungen:
- EP-A- 0 917 903
- EP-A- 1 264 725
- DE-A- 3 428 472

## Beschreibung

Bei der Erfindung wird ausgegangen von einer Einfülleinrichtung, insbesondere Öleinfülleinrichtung an einer Brennkraftmaschine, gemäß Oberbegriff des Anspruchs 1.

Eine gattungsbildende Einfülleinrichtung ist aus der DE 39 27 325 C2 bekannt. Diese Einfülleinrichtung umfasst einen die Einfüllöffnung aufweisenden Befüllstutzen und eine die Einfüllöffnung verschließende topfförmige Verschlusskappe, die einen Kappenboden, eine vom Kappenboden ausgehende umlaufende Kappenwand und ein an der Verschlusskappe innenliegend angeordnetes Zentrierelement besitzt, das mit einem am Befüllstutzen ausgebildeten Gegenzentrierelement zusammenwirkt. Bei der bekannten Einfülleinrichtung ist das Zentrierelement als rohrförmiger Fortsatz ausgebildet, der etwa parallel und mit radialem Abstand zur umlaufenden Kappenwand liegt und einen Außendurchmesser aufweist, der dem Innendurchmesser der Einfüllöffnung angepasst ist. Zwischen Zentrierelement und Rohrinnenfläche des Befüllstutzen liegt kein Abstand vor, so dass die Rohrinnenfläche das Gegenzentrierelement bildet. Allerdings beschreibt die nachveröffentlichte EP 1 264 725 A1 neben den vorstehend beschriebenen Merkmalen bei einer Einfülleinrichtung zusätzlich noch, dass das Gegenzentrierelement mit radialem Abstand zur Rohrinnenfläche des Befüllstutzens und innerhalb eines Endabschnitts des Befüllstutzens im Bereich der Einfüllöffnung liegt. Eine Dichtung liegt entweder an der Rohrinnenfläche oder einem Stirnrand der Einfüllöffnung auf, wodurch es insbesondere bei der Anordnung an dem Stirnrand bei aufgesetzter Verschlusskappe zu einer hohen Pressung der Dichtung kommen kann.

Aufgabe der Erfindung ist, eine Einfülleinrichtung anzugeben, bei der eine Zentrierung der Verschlusskappe unabhängig vom Befüllstutzen sicher erfolgt.

Gelöst wird diese Aufgabe mit einer Einfülleinrichtung mit den in Anspruch 1 genannten Merkmalen. Weitere, die Erfindung ausbildende Merkmale sind in den Unteransprüchen angegeben.

Die mit der Erfindung hauptsächlich erzielten Vorteile sind darin zu sehen, dass die Zentrierung, die wichtig für ein dichtes Verschließen der Einfüllöffnung ist, der Verschlusskappe an Befüllstutzen bspw. mit sich verjüngendem und/oder gekrümmten Verlauf oder auch an relativ kurzen Befüllstutzen sicher erreicht ist. Bei der erfindungsgemäßen Zentrierung über ein separates Gegenzentrierelement innerhalb des Befüllstutzens lässt sich eine genaue Zentrierung der Verschlusskappe unabhängig vom Verlauf des Befüllstutzens erreichen. Außerdem ist vorteilhaft, dass durch den radialen Abstand des Gegenzentrierelements von der Rohrinnenfläche und damit auch den vergrößerten Abstand des Zentrierelements von der Verschlusswand ein entsprechend großer Raum für die Anordnung einer Dichtung geschaffen wird, der demnach eine optimierten Dichtungsauslegung ermöglicht. Außerdem ist der innere Durchmesser der Verschlusskappe größer als der äußere Durchmesser des Befüllstutzens derart, dass die Dichtung an der Rohraußenfläche anliegt, wenn die Verschlusskappe auf den Befüllstutzen aufgesetzt ist.

Gemäß einer Weiterbildung nach Anspruch 5 wird das Gegenzentrierelement über wenigstens einen Steg, der sich radial erstreckt, auf einfache Art und Weise mit Abstand zur Rohrinnenfläche gehalten.

Für eine Ausführungsvariante (Anspruch 6) wird das Gegenzentrierelement ggf. mit seinem Steg einstückig mit dem Befüllstutzen hergestellt. Nach einer anderen Ausführungsvariante entsprechend Anspruch 7 kann das Gegenzentrierelement auch als Einsatz realisiert sein, der so ggf. an Befüllstutzen ohne Zentrierung als Nachrüstung eingesetzt werden kann.

Bevorzugt findet die erfindungsgemäße Zentrierung der Verschlusskappe an gekröpften, gebogen bzw. abgewinkelt verlaufenden und/oder sich verjüngenden Befüllstutzen gemäß Anspruch 8 Verwendung, bei denen die Länge des die Einfüllöffnung aufweisenden Endabschnitts zur Führung in axialer Richtung des Zentrierelements nicht ausreichen würde. Die axiale Länge des Gegenzentrierelements kann somit - entsprechend Anspruch 9 - größer als oder gleich wie die Länge des Endabschnitts des Stutzens gewählt werden.

Die Erfindung wird nachfolgend anhand von Ausführungsbeispielen mit Bezug auf die Zeichnung näher erläutert. Es zeigen:
- Fig. 1 und 2: unterschiedliche Ansichten eines Befüllstutzens einer Einfülleinrichtung und
- Fig. 3: in Schnittansicht eine Verschlusskappe für den Befüllstutzen der Einfülleinrichtung nach Fig. 1 bzw. 2.

Die Fig. 1 (Seitenansicht) und Fig. 2 (Perspektive) zeigen einen Befüllstutzen 1, der mit seinem einen Ende mit einem Reservoir bzw. Tank verbunden sein kann und an seinem anderen Ende 2 eine Einfüllöffnung 3 aufweist, die mit einer Verschlusskappe 4 (Fig. 3) durch Aufsetzen auf den Befüllstutzen 1 verschlossen werden kann. Die Verschlusskappe 4 und der Befüllstutzen 1 bilden eine Einfülleinrichtung 5, die insbesondere eine Öleinfülleinrichtung für Schmieröl einer Brennkraftmaschine eines Kraftfahrzeugs ist. Dafür kann der Befüllstutzen 1 beispielsweise schwenkbeweglich mit seinem hier nicht dargestellten Ende mit der Brennkraftmaschine verbunden sein.

Der Befüllstutzen 1 ist als Rohr realisiert, das im gezeigten Ausführungsbeispiel abgewinkelt verläuft und an seinem kurzen, abgewinkelten Endabschnitt 6 die Einfüllöffnung 3 aufweist. Der mit der Brennkraftmaschine verbundene Verbindungsabschnitt 7 des Befüllstutzens 1 kann gerade oder ggf. abschnittsweise gebogen verlaufen. Die axiale Länge L1 des Endabschnitts 6 ist wesentlich geringer als die axiale Länge L2 des Verbindungsabschnitts 7. An Stelle des abgewinkelten Endabschnitts 6 könnte auch ein gebogen verlaufender oder abgekröpfter Rohrabschnitt als Endabschnitt vorgesehen sein. Zusätzlich könnte der Endabschnitt 6 - von der Einfüllöffnung 3 in Richtung des Verbindungsabschnitts 7 gesehen - sich verjüngend ausgebildet sein und/oder - wie in Fig. 1 dargestellt - über einen weiteren Rohrabschnitt 7' mit einem Bogen, einer Abwinkelung oder einer Abkröpfung in den Verbindungsabschnitt 7 übergehen. Vorzugsweise ist der Befüllstutzen 1 mit seinen Abschnitten 6, 7 und 7' einstückig als Kunststoffteil hergestellt.

An der Rohraußenfläche 8 des Befüllstutzens 1 ist am Endabschnitt 6 ein erstes Sicherungselement 9 einer Verschlusskappensicherung 10 ausgebildet, das mit einem an der Verschlusskappe 4, insbesondere an der Kappeninnenseite 11, angeordneten zweiten Sicherungselement 12 zusammenwirkt, um die Verschlusskappe 4 auf dem Befüllstutzen 1 festlegen zu können. Die Verschlusskappensicherung 10 ist vorzugsweise als Schraubverschluss oder Bajonettverschluss ausgeführt.

Die topfförmige Verschlusskappe 4 wird von einem Verschlussboden 13, einer von dem Boden 13 ausgehenden, umlaufenden Verschlusswand 14 und einem an der Verschlusskappe 4 innenliegend, also an der Innenseite 11, angeordneten Zentrierelement 15 gebildet. Das zweite Sicherungselement 12 liegt - wie Fig. 3 zeigt - an der Innenseite 11 im Bereich der Verschlusswand 14, insbesondere an deren freiem Ende 16, und steht nach radial innen ab, so dass es mit dem von der Rohraußenwand 8 abstehenden ersten Sicherungselement 9 in Eingriff kommen kann. Im Übergangsbereich 17 des Bodens 13 zu der Wand 14 ist an der Innenseite 11 noch eine umlaufende Dichtung 18 angeordnet, die als Dichtungsring realisiert sein kann und an einem konisch zulaufenden Dichtungsflansch 19 an dem Endabschnitt 6 dichtend anliegt. Da der innere Durchmesser der Kappe 4 größer als der äußere Durchmesser des Stutzens 1 im Bereich der Einfüllöffnung 3 ist, liegt die Dichtung 18 somit auf der Rohraußenfläche 8 auf, wenn die Kappe 4 mit ihrer Innenseite 11 den Befüllstutzen 1 übergreifend auf diesen aufgesetzt ist und dabei die Einfüllöffnung 3 verschließt. Die Kappe 4 mit dem Boden 13, der Wand 14 und dem Zentrierelement 15 wird insbesondere einstückig aus Kunststoff gefertigt.

Das Zentrierelement 15, das von der Innenseite 11 mittig am Boden 13 entspringt bzw. koaxial zur Kappenwand 14 verläuft, sich also in axialer Richtung erstreckt, wird als erstes Rohrstück 20 realisiert, das einen kreisförmigen Querschnitt besitzt. Beim Aufsetzen der Kappe 4 auf den Befüllstutzen 1 kommt das Zentrierelement 15, dessen axiale Länge L3 größer ist als die axiale Länge L4 der Verschlusswand 14 und daher über deren freies Ende 16 übersteht, mit einem innerhalb des Befüllstutzens 1 angeordneten Gegenzentrierelement 21 in Eingriff, wodurch die Kappe 4 relativ zum die Einfüllöffnung 3 umgebenden Mündungsrand 22 ausgerichtet bzw. zur Einfüllöffnung 3 zentriert wird. Die axiale Länge L5 des Gegenzentrierelements 21, das als zweites Rohrstück 23 mit kreisförmigem Querschnitt ausgebildet ist, kann größer als oder gleich wie die axiale Länge L1 des Endabschnitts 6 des Befüllstutzens 1 ausgeführt werden, weil das Gegenzentrierelement 21 im Bereich der Einfüllöffnung 3 bzw. im Endabschnitt 6 mit radialem Abstand RA zur Rohrinnenfläche 24 liegt. Wie das Zentrierelement 15 wird das Gegenzentrierelement 21 koaxial zur umgebenden Wand, hier die Rohrwand des Befüllstutzens 1 angeordnet, so dass es mittig in der Einfüllöffnung 3 liegt. Als Abstandhalter zwischen der Rohrinnenfläche 24 und dem Rohrstück 23 dienen ein oder mehrere radial verlaufende Stege 25. Sind mehrere Stege 25 vorgesehen, sind diese um den Umfang des zweiten Rohrstücks 23 verteilt angeordnet. Sie können von dem Gegenzentrierelement 21 oder dem Befüllstutzen 1 ausgehen oder als separate Teile hergestellt werden. Es ist alternativ möglich, das Gegenzentrierelement 21 und die Stege 25 einstückig mit dem Stutzen 1 oder ggf. das Gegenzentrierelement 21 mit seinen Stegen 25 separat herzustellen und als Einsatz 26 in den Befüllstutzen 1 einzusetzen und daran zu befestigen, bspw. durch eine Klebung.

Der Außendurchmesser DA des Zentrierelements 15 ist an den Innendurchmesser ID des Gegenzentrierelements 21 angepasst, d.h. DA < ID, so dass das Zentrierelement 15 an dem Gegenzentrierelement 21 in axialer Richtung insbesondere gleitend geführt ist, wenn die Kappe 4 auf den Stutzen 1 aufgesetzt wird. Da die Länge L5 des Gegenzentrierelements 21 größer als die Länge L1 des Endabschnitts 6 ist, kann unabhängig von dem axialen Verlauf (gebogen, gekröpft bzw. abgewinkelt) des Stutzens 1 die Verschlusskappe 4 über eine entsprechende Länge axial geführt werden, was ein Verkippen der Verschlusskappe 4 verhindert. Sie kann so positionsgenau und ohne zum Verkanten zu neigen aufgesetzt werden, so dass einerseits die beiden Sicherungselemente 9 und 12 sicher ineinander greifen und andererseits die Dichtung 18 richtig positioniert zum Dichtungsflansch 19 zu liegen kommt. Denkbar ist es jedoch auch, dass das Sicherungselement 12 zusammen mit der Rohraußenfläche 8 als zusätzliche Zentrierung wirkt, wenn das Zentrierelement 15 entsprechend weit in das Gegenzentrierelement 21 eingeschoben ist; bei dieser zusätzlichen Zentrierung könnte das Gegenzentrierelement 21 auch kürzer als der Endabschnitt 6 ausgestaltet sein. Dadurch, dass das Gegenzentrierelement 21 bzw. das zweite Rohrstück 23 mit dem Abstand RA koaxial innerhalb des Befüllstutzens 1 liegt, kann das Gegenzentrierelement 21 bis in den Verbindungsabschnitt 7 hineinragen, was eine lange axiale Führung des Zentrierelements 15 ermöglicht.

## Patentansprüche

1. Einfülleinrichtung (5), insbesondere Öleinfülleinrichtung an einer Brennkraftmaschine, mit einem Befüllstutzen (1) und mit einer die Einfüllöffnung (3) am Befüllstutzen verschließenden Verschlusskappe (4), die einen Verschlussboden (13), eine vom Verschlussboden (13) ausgehende, umlaufende Verschlusswand (14) und ein an der Verschlusskappe innenliegend angeordnetes Zentrierelement (15) aufweist, das mit einem am Befüllstutzen (1) liegenden Gegenzentrierelement (21) zusammenwirkt, **dadurch gekennzeichnet, dass** das Gegenzentrierelement (21) mit radialem Abstand (RA) zur Rohrinnenfläche (24) des Befüllstutzens (1) und innerhalb eines Endabschnitts (6) des Befüllstutzens (1) im Bereich der Einfüllöffnung (3) liegt, und dass der innere Durchmesser der Verschlusskappe (4) größer als der äußere Durchmesser des Befüllstutzens (1) ist, so dass eine Dichtung (18) bei aufgesetzter Verschlusskappe (4) an der Rohraußenfläche (8) des Befüllstutzens (1) zu liegen kommt.

2. Einfülleinrichtung nach Anspruch 1, **dadurch gekennzeichnet, dass** das Zentrierelement (15) als erstes Rohrstück (20) mit kreisförmigem Querschnitt und das Gegenzentrierelement (21) als zweites Rohrstück (23) mit kreisförmigem Querschnitt ausgebildet ist, wobei Zentrierelement (15) und Gegenzentrierelement (21) bei auf den Befüllstutzen (1) aufgesetzter Verschlusskappe (4) konzentrisch ineinander liegen.

3. Einfülleinrichtung nach Anspruch 2, **dadurch gekennzeichnet, dass** der Außendurchmesser (DA) des erstens Rohrstücks (20) zur Zentrierung entsprechend kleiner als der Innendurchmesser (ID) des zweiten Rohrstücks (23) ist.

4. Einfülleinrichtung nach einem der vorhergehenden Ansprüche, **dadurch gekennzeichnet, dass** das Zentrierelement (15) einstückig mit der Verschlusskappe (4) hergestellt ist.

5. Einfülleinrichtung nach einem der vorhergehenden Ansprüche, **dadurch gekennzeichnet, dass** das Gegenzentrierelement (21) über zumindest einen Steg (25) gegenüber der Rohrinnenfläche (24) mit dem Abstand (RA) abgestützt ist.

6. Einfülleinrichtung nach einem der vorhergehenden Ansprüche, **dadurch gekennzeichnet, dass** das Gegenzentrierelement (21) ggf. mit dem Steg (25) einstückig mit dem Befüllstutzen (1) hergestellt ist.

7. Einfülleinrichtung nach einem der vorhergehenden Ansprüche, **dadurch gekennzeichnet, dass** das Gegenzentrierelement (21) ggf. mit dem Steg (25) als Einsatz (26) für den Befüllstutzen (1) gefertigt ist.

8. Einfülleinrichtung nach Anspruch 1, **dadurch gekennzeichnet, dass** der Befüllstutzen (1) an seinem die Einfüllöffnung aufweisenden Endabschnitt (6) eine Kröpfung oder Abwinkelung oder einen Bogen aufweist und/oder sich - von der Einfüllöffnung (3) aus gesehen - verjüngt.

9. Einfülleinrichtung nach einem der vorhergehenden Ansprüche, **dadurch gekennzeichnet, dass** die axiale Länge (L3) des Zentrierelements (15) gleich wie oder größer als die axiale Länge (L1) des Endabschnitts (6) ist.

10. Einfülleinrichtung nach einem der vorhergehenden Ansprüche, **dadurch gekennzeichnet, dass** das zweite Rohrstück (23) koaxial innerhalb des Befüllstutzens (1) angeordnet ist.

11. Einfülleinrichtung nach Anspruch 1, **dadurch gekennzeichnet, dass** an der Innenseite (11) der Verschlusskappe (4) die umlaufende Dichtung (18) im Übergangsbereich (17) zwischen Verschlussboden (13) und Verschlusswand (14) liegt.

12. Einfülleinrichtung nach einem der vorhergehenden Ansprüche, **dadurch gekennzeichnet, dass** die Verschlusskappe (1) an dem Befüllstutzen (1) nach Art eines Schraub - oder Bajonettverschlusses gesichert ist.

13. Einfülleinrichtung nach Anspruch 1, **dadurch gekennzeichnet, dass** der Endabschnitt (6) des Befüllstutzens (1) einen - in Richtung der Verschlusskappe (4) gesehen - konisch zulaufenden Dichtungsflansch (19) aufweist, an dem die Dichtung (18) dichtend anliegt.

## Claims

1. Filler device (5), in particular oil filler device on an internal combustion engine, with a filler neck (1) and with a closing cap (4) closing the filler orifice (3) on the filler neck and having a closing bottom (13), a peripheral closing wall (14) emanating from the closing bottom (13) and a centring element (15) which is arranged internally on the closing cap and which cooperates with a counter-centring element (21) located on the filler neck (1), **characterized in that** the counter-centring element (21) lies at a radial distance (RA) from the tube inner face (24) of the filler neck (1) and within an end portion (6) of the filler neck (1) in the region of the filler orifice (3), and **in that** the inside diameter of the closing cap (4) is larger than the outside diameter of the filler neck (1), so that, with the closing cap (4) put in place, a seal (18) comes to lie on the tube outer face (8) of the filler neck (1).

2. Filler device according to Claim 1, **characterized in that** the centring element (15) is designed as a first tubular piece (20) of circular cross section and the counter-centring element (21) as a second tubular piece (23) of circular cross section, the centring element (15) and counter-centring element (21) lying concentrically one in the other, with the closing cap (4) put in place on the filler neck (1).

3. Filler device according to Claim 2, **characterized in that** the outside diameter (DA) of the first tubular piece (20) for centring is correspondingly smaller than the inside diameter (ID) of the second tubular piece (23).

4. Filler device according to one of the preceding claims, **characterized in that** the centring element (15) is produced in one piece with the closing cap (4).

5. Filler device according to one of the preceding claims, **characterized in that** the counter-centring element (21) is supported with respect to the tube inner face (24) at the distance (RA) via at least one web (25).

6. Filler device according to one of the preceding claims, **characterized in that** the counter-centring element (21), if appropriate, together with the web (25), is produced in one piece with the filler neck (1).

7. Filler device according to one of the preceding claims, **characterized in that** the counter-centring element (21), if appropriate together with the web (25), is manufactured as an insert (26) for the filler neck (1).

8. Filler device according to Claim 1, **characterized in that** the filler neck (1) has, on its end portion (6) having the filler orifice, a bend or angling or arc and/or tapers, as seen from the filler orifice (3).

9. Filler device according to one of the preceding claims, **characterized in that** the axial length (L3) of the centring element (15) is equal to or greater than the axial length (L1) of the end portion (6).

10. Filler device according to one of the preceding claims, **characterized in that** the second tubular piece (23) is arranged coaxially inside the filler neck (1).

11. Filler device according to Claim 1, **characterized in that**, on the inside (11) of the closing cap (4), the peripheral seal (18) lies in the transitional region (17) between the closing bottom (13) and the closing wall (14).

12. Filler device according to one of the preceding claims, **characterized in that** the closing cap (4) is secured to the filler neck (1) in the manner of a screw or bayonet fastening.

13. Filler device according to Claim 1, **characterized in that** the end portion (6) of the filler neck (1) has, as seen in the direction of the closing cap (4), a conically tapering sealing flange (19) against which the seal (18) bears sealingly.

## Revendications

1. Dispositif de remplissage (5), en particulier dispositif de remplissage d'huile d'un moteur à combustion interne, comprenant une tubulure de remplissage (1) et un capuchon de fermeture (4) fermant l'ouverture de remplissage (3) de la tubulure de remplissage, qui présente un fond de fermeture (13), une paroi de fermeture (14) périphérique, partant du fond de fermeture (13), et un élément de centrage (15) disposé à l'intérieur sur le capuchon de fermeture, qui coopère avec un élément de centrage conjugué (21) situé sur la tubulure de remplissage (1), **caractérisé en ce que** l'élément de centrage conjugué (21) est à distance radiale (RA) de la surface interne tubulaire (24) de la tubulure de remplissage (1) et à l'intérieur d'une portion d'extrémité (6) de la tubulure de remplissage (1) dans la région de l'ouverture de remplissage (3), et **en ce que** le diamètre intérieur du capuchon de fermeture (4) est supérieur au diamètre extérieur de la tubulure de remplissage (1), de sorte qu'une garniture d'étanchéité (18) vienne s'appliquer contre la surface extérieure tubulaire (8) de la tubulure de remplissage (1) lorsque le capuchon de fermeture (4) est mis en place.

2. Dispositif de remplissage selon la revendication 1, **caractérisé en ce que** l'élément de centrage (15) est réalisé sous forme de premier élément tubulaire (20) de section transversale circulaire et l'élément de centrage conjugué (21) est réalisé sous forme de deuxième élément tubulaire (23) de section transversale circulaire, l'élément de centrage (15) et l'élément de centrage conjugué (21) se situant concentriquement l'un dans l'autre lorsque le capuchon de fermeture (4) est mis en place sur la tubulure de remplissage (1).

3. Dispositif de remplissage selon la revendication 2, **caractérisé en ce que** le diamètre extérieur (DA) du premier élément tubulaire (20) pour le centrage est plus petit, de manière correspondante, que le diamètre intérieur (ID) du deuxième élément tubulaire (23).

4. Dispositif de remplissage selon l'une quelconque des revendications précédentes, **caractérisé en ce que** l'élément de centrage (15) est réalisé d'une seule pièce avec le capuchon de fermeture (4).

5. Dispositif de remplissage selon l'une quelconque des revendications précédentes, **caractérisé en ce que** l'élément de centrage conjugué (21) est supporté par le biais d'au moins une nervure (25) par rapport à la surface interne tubulaire (24) avec une distance (RA).

6. Dispositif de remplissage selon l'une quelconque des revendications précédentes, **caractérisé en ce que** l'élément de centrage conjugué (21) est fabriqué éventuellement avec la nervure (25) d'une seule pièce avec la tubulure de remplissage (1).

7. Dispositif de remplissage selon l'une quelconque des revendications précédentes, **caractérisé en ce que** l'élément de centrage conjugué (21) est fabriqué éventuellement avec la nervure (25) sous forme d'insert (26) pour la tubulure de remplissage (1).

8. Dispositif de remplissage selon la revendication 1, **caractérisé en ce que** la tubulure de remplissage (1) présente, au niveau de sa portion d'extrémité (6) présentant l'ouverture de remplissage, un coudage ou un recourbement ou une courbure, et/ou se rétrécit, vue depuis l'ouverture de remplissage (3).

9. Dispositif de remplissage selon l'une quelconque des revendications précédentes, **caractérisé en ce que** la longueur axiale (L3) de l'élément de centrage (15) est supérieure ou égale à la longueur axiale (L1) de la portion d'extrémité (6).

10. Dispositif de remplissage selon l'une quelconque des revendications précédentes, **caractérisé en ce que** le deuxième élément tubulaire (23) est disposé coaxialement à l'intérieur de la tubulure de remplissage (1).

11. Dispositif de remplissage selon la revendication 1, **caractérisé en ce que** la garniture d'étanchéité périphérique (18) est située au niveau du côté interne (11) du capuchon de fermeture (4) dans la région de transition (17) entre le fond de fermeture (13) et la paroi de fermeture (14).

12. Dispositif de remplissage selon l'une quelconque des revendications précédentes, **caractérisé en ce que** le capuchon de fermeture (4) est fixé à la tubulure de remplissage (1) à la manière d'une fermeture vissée ou à baïonnette.

13. Dispositif de remplissage selon la revendication 1, **caractérisé en ce que** la portion d'extrémité (6) de la tubulure de remplissage (1) présente une bride d'étanchéité (19) se terminant coniquement, vue dans la direction du capuchon de fermeture (4), contre laquelle s'applique hermétiquement la garniture d'étanchéité (18).
